# EUROPÄISCHE PATENTSCHRIFT

(11) **EP 4 194 658 B1**
(45) Veröffentlichungstag und Bekanntmachung des Hinweises auf die Patenterteilung: **16.04.2025**
(21) Anmeldenummer: 22195886.1
(22) Anmeldetag: 15.09.2022
(51) Int. Cl.: E06B 9/42, E06B 9/50, E06B 9/78, E06B 9/56

(54) **ANTRIEBSROLLE FÜR EIN ROLLO**
DRIVE ROLLER FOR A ROLLER BLIND
ROULEAU D'ENTRAÎNEMENT POUR UN STORE À ROULEAU

(30) Priorität: 15.09.2021 AT 507282021
(43) Veröffentlichungstag der Anmeldung: 14.06.2023
(73) Patentinhaber: Exergy Lynx e.U., 4861 Schörfling am Attersee (AT)
(72) Erfinder: BUKSNOWITZ, Christoph, 4861 Schörfling am Attersee (AT)
(74) Vertreter: HGF

(56) Entgegenhaltungen:
- WO-A1-89/08766

## Beschreibung

Die vorliegende Erfindung betrifft eine Antriebsrolle für ein Rollo.

Rollos sind in unterschiedlichen Arten zum Abschatten von Fenstern bekannt. Grundsätzlich besitzen Rollos eine Welle, an welcher ein Rollostoff befestigt ist. Dieser Rollostoff kann von der Welle abgerollt und auf dieser wieder aufgerollt werden, um benachbart zu einem Fenster angeordnet zu sein. Der Rollostoff kann zur Abschattung eines entsprechenden Fensters ausgebildet sein. Es gibt jedoch auch Rollos, die als Rollostoff ein flexibles Insektengitter aufweisen und als Insektenschutz bei geöffnetem Fenster dienen. Unterschiedliche Rollos, die sich vor allem im Betätigungsmechanismus oder im Montagesystem unterscheiden, gehen beispielsweise aus der EP 2 057 342 B1, WO89/08766 A1, WO02/33194 A1, EP 1 272 726 B1 oder DE 10 2009 016 390 A1 hervor.

Ein typischer Aufbau eines herkömmlichen Rollos ist beispielsweise in der WO 89/08766 A1 beschrieben. Beim Abrollen des Rollostoffes von der Rollowelle wird eine Feder vorgespannt. Das Rollo wird mittels einer schlupffreien Schnur bedient, an welcher in regelmäßigen Abständen Kugeln angeordnet sind. Die Schnur wirkt mittels der Kugeln formschlüssig mit einem Betätigungsmechanismus zusammen.

Der Erfindung liegt die Aufgabe zugrunde, eine Antriebsrolle für ein Rollo zu schaffen, welche es erlaubt, den Mechanismus des Rollos aus natürlichen Rohstoffen, wie zum Beispiel Holz, und einigen Metallteilen herzustellen, wobei das Rollo alle Funktionen herkömmlicher Rollos erfüllt.

Die Aufgabe wird durch den Gegenstand des unabhängigen Patentanspruchs gelöst. Vorteilhafte Ausgestaltungen sind in den Unteransprüchen angegeben.

Eine erfindungsgemäße Antriebsrolle für ein Rollo weist einen kreisscheibenförmigen Körper mit zwei Seitenflächen und einer Mantelfläche auf. Umlaufend an der Mantelfläche mündet eine Seilnut zur Aufnahme eines Seils. Die Seilnut ist im Querschnitt etwa V-förmig mit zwei einander gegenüberliegenden Nutflächen ausgebildet. Die Nutflächen besitzen mehrere konkave Facetten, welche jeweils in Umfangsrichtung aneinander anstoßen und so etwa radial verlaufende Klemmkanten ausbilden.

Eine Antriebsrolle mit einer solchen Seilnut kann mit einem aus geflochtenen Naturfasern bestehenden Seil betätigt werden. Versuche des Erfinders haben gezeigt, dass bei Verwendung eines herkömmlichen, geflochtenen Seils aus Naturfasern es schwierig ist, einerseits den notwendigen Kraftschluss zwischen der Antriebsrolle und dem Seil herzustellen und andererseits zu verhindern, dass sich das Seil in der Nut so stark verankert, dass es nicht mehr gelöst werden kann. Beim Ziehen an dem Seil muss einerseits die Antriebsrolle zuverlässig mitgenommen werden und das Seil sollte nicht in der Seilnut rutschen und andererseits sollte sich das Seil auch nicht in der Seilnut verklemmen. Durch das Ziehen am Seil wird somit die Antriebsrolle in eine schlupfarme bis schlupffreie Rotationsbewegung versetzt.

Das Seil kann jede Art von Tauwerk sein. Die bei der vorliegenden Erfindung verwendeten Seile können auch als Leinen oder Bändel bezeichnet werden. In der Regel beträgt der Durchmesser des unbelasteten Seils nicht mehr als 10 mm und vorzugsweise nicht mehr als 7 mm bzw. nicht mehr als 5 mm.

Durch die Ausbildung der radial verlaufenden Klemmkanten, welche vorzugsweise paarweise einander gegenüberliegend angeordnet sind, wird das Seil im Bereich der Klemmkanten zwischen den Nutflächen festgeklemmt und liegt im Bereich bis zu den nächsten Klemmkanten im Wesentlichen ohne Klemmung in der Seilnut. Hierdurch wird das Seil in der Seilnut punktuell fixiert, wobei diese Fixierpunkte (bzw. die Klemmkanten) voneinander beabstandet sind. Es hat sich gezeigt, dass bei dieser Ausgestaltung der Seilnut einerseits der notwendige Kraftschluss zwischen dem Seil und der Antriebsrolle besteht, um die Antriebsrolle zuverlässig anzutreiben und andererseits sich das Seil zuverlässig aus der Seilnut löst. Es ist daher keine Abstreifeinrichtung nötig.

V-förmig bedeutet, dass die sich gegenüberliegenden Klemmkanten nicht parallel verlaufen, sondern einen Winkel einschließen, der sich radial nach außen öffnet. Die V-förmige Seilnut kann einen Boden aufweisen, d.h. die Seilnut muss nicht spitz zulaufend nach radial innen ausgebildet sein.

Die Tangenten der Klemmkanten weisen an ihrem radial innen liegendem Ende gegenüber einer Vertikalen einen Winkel von mindestens 20°, vorzugsweise zumindest 25° und insbesondere zumindest 30° auf. Dieser Winkel sollte vorzugsweise nicht größer als 60° und insbesondere nicht größer als 45° sein. Am radial äußeren Ende der Klemmkante ist die Neigung einer Tangente an der Klemmkante gegenüber der Vertikalen geringer und liegt bspw. im Bereich von 0° bis 10°. Vorzugsweise sind die Klemmkanten konkav, wobei der Winkel der entsprechenden Tangenten von radial innen nach radial außen stetig abnimmt, so dass die Klemmkante eine glatte Kurve bildet.

Somit weisen die Klemmkanten eine konkave Form auf, bei der die Tangenten am radial inneren Enden der Klemmkanten einen Winkel mit der Vertikalen einschließen, der zumindest 10° größer ist als ein entsprechender Winkel einer Tangente am radial äußeren Ende der Klemmkanten. Vorzugsweise beträgt der Unterschied der Winkel zumindest 15° bzw. zumindest 20°.

Da die Facetten konkav sind werden einerseits die Klemmkanten ausgebildet und andererseits im Bereich zwischen benachbarten Klemmkanten ein Freiraum geschaffen, in dem das Seil lose in der Nut liegt, ohne mit der Nut zu verklemmen. Die Facetten sind üblicherweise bogenförmig konkav ausgebildet. Es ist jedoch auch möglich die Bogenform der Facetten durch ein Polygon anzunähern. Dies hängt vor allem von dem angewandten Herstellungsverfahren ab. Bogenförmige Facetten können einfach durch Fräsen erzeugt werden.

Vorzugsweise ist eine radial innen liegende Bodenkante bzw. Bodenfläche zwischen zwei einander gegenüberliegenden Facetten im Bereich zwischen in Umfangsrichtung benachbarten Klemmkanten vertieft, insbesondere bogenförmig vertieft, ausgebildet.

Die Facetten der Nutflächen sind vorzugsweise paarweise einander gegenüberliegend angeordnet, so dass die Klemmkanten auch paarweise einander gegenüberliegend angeordnet sind. Grundsätzlich ist es jedoch auch möglich, dass die Klemmkanten der beiden Nutflächen in Umfangsrichtung zueinander versetzt angeordnet sind.

Die Antriebsrolle ist aus einem kreisscheibenförmigen Körper ausgebildet. Die Form der Kreisscheibe kann auch durch ein Polygon angenähert sein. Die Anzahl der Ecken eines solchen Polygons entspricht vorzugsweise der Anzahl der Paare der Klemmkanten. Vorzugsweise sind die Seilnuten zumindest im Bereich der Klemmkanten konkav ausgebildet. Dies ist besonders für Seile mit kreisförmigem Querschnitt geeignet.

Die Klemmkanten sind vorzugsweise radial umlaufend mit jeweils dem gleichen Abstand voneinander angeordnet. Der Abstand zwischen zwei benachbarten Klemmkanten einer Nutfläche beträgt an der Mantelfläche vorzugsweise zumindest 10 mm, insbesondere zumindest 15 mm bzw. zumindest 20 mm und kann sogar mindestens 25 mm betragen. Je größer der Durchmesser der Antriebsrolle ist, desto größer kann auch der Abstand zwischen den benachbarten Klemmkanten gewählt werden.

Eine Antriebsrolle weist vorzugsweise zumindest 4 Klemmkanten, insbesondere zumindest 6 Klemmkanten oder zumindest 8 Klemmkanten bzw. zumindest 10 Klemmkanten pro Nutfläche auf.

Es ist zweckmäßig, nicht mehr als 15 Klemmkanten bzw. nicht mehr als 13 Klemmkanten pro Nutfläche an einer Antriebsrolle vorzusehen.

Die maximale Wölbung der konkaven Facetten beträgt bezüglich der entsprechenden Klemmkanten nicht mehr als 0,7 mm, insbesondere nicht mehr als 0,5 mm bzw. nicht mehr als 0,3 mm.

Eine solche Seilnut kann auch in einem natürlichen Werkstoff, wie zum Beispiel Holz, mit der nötigen Präzision beispielsweise durch Fräsen geformt werden, so dass ein zuverlässiger Betrieb der Antriebsrolle sichergestellt ist.

Die Antriebsrolle kann eine zentrale Bohrung aufweisen, welche zumindest an einer der beiden Seitenflächen mündet und zur Aufnahme einer Rollowelle ausgebildet ist. Die zentrale Bohrung kann ein Sackloch oder eine Durchgangsbohrung sein.

Die Antriebsrolle kann im Bereich der Seilnut eine etwa radial verlaufende Durchgangsbohrung aufweisen, welche in der zentralen Durchgangsbohrung mündet und zur Aufnahme einer Klemmschraube ausgebildet ist. Hiermit kann die Antriebsrolle an der Rollowelle drehfest fixiert werden. Alternativ kann die Welle z.B. Mit Reibschluss in einer Passung oder Verklebung mit der Antriebrolle verbunden sein.

Die Antriebsrolle kann mit einer Führungsnut versehen sein, welche umlaufend und parallel zur Seilnut vorgesehen ist. Mit dieser Führungsnut kann die Antriebsrolle in einem Lagerbock lateral mit etwas Bewegungsspielraum begrenzt werden, wie es unten näher erläutert wird.

Die Antriebsrolle ist vorzugsweise aus Holz ausgebildet. Eine Antriebsrolle mit einer solchen Seilnut kann jedoch auch aus einem anderen Material, wie zum Beispiel Metall oder Kunststoff, ausgebildet sein, und die Seilnut würde ein zuverlässiges Betätigen der Antriebsrolle mittels eines bspw. geflochtenen Seils erlauben.

Das Seil ist vorzugsweise ein Endlosseil mit im wesentlichen konstanten Durchmesser über die gesamte Seillänge.

Darüber hinaus ist es zweckmäßig, wenn das Seil eine im wesentlichen konstante Biegesteifigkeit über die gesamte Länge aufweist.

Das Rollo ist vorzugsweise als Rollladen benachbart zu einem Fenster angeordnet, um die Fensterfläche abdecken zu können und so die Sichtschutz-, Beschattungs- oder Verdunklungsfunktion zu erfüllen. Das Rollo ist vor allem vorgesehen, um im Innenbereich eines Gebäudes verwendet zu werden. Grundsätzlich ist es jedoch möglich, das Rollo auch im Außenbereich eines Gebäudes oder einer anderen tragenden Struktur wie beispielsweise einer überdachten Pergola anzubringen.

Zudem kann das Rollo auch vorgesehen sein, um beispielsweise Möbelfronten abzudecken oder zu ersetzen. Vorzugsweise wird der Rollo-Mechanismus in den Möbelkorpus integriert, um strukturelle Redundanzen zu vermeiden und den Rollstoff beispielsweise nutgeführt nahezu flächenbündig mit der Möbelfront allseitig abschließend herablassen bzw. platzsparend aufrollen zu können. Neben dem optischen Erscheinungsbild können Vorteile durch reduziertes Möbeltransportgewicht, Kostenersparnisse und Wegfall des Platzbedarfes von Schwingtüren beim Öffnen erzielt werden. Weiters kann das Rollo an einer oberen Kante einer Möbelfront oder an der Decke bzw. an einer oberen Abdeckwandung eines Möbelgegenstandes angeordnet sein, um vor der Möbelfront abgelassen werden zu können. So können beispielsweise Möbel wie offene Regale einen Staub- und Sichtschutz erhalten und in Bezug auf Erscheinungsbild, Privatsphäre und Raumakustik eine Aufwertung erfahren.

Weiterhin kann das Rollo sowohl innerhalb eines Gebäudes als auch außerhalb als Sichtschutz vorgesehen sein, welcher nicht an Möbel, Fenster oder Türen gekoppelt ist. So kann das Rollo beispielsweise in einer Küche als Sichtschutz an einer Durchreiche oder als Raumteiler zwischen einzelnen Bereichen eines Raumes vorgesehen sein. Außerhalb eines Gebäudes können beispielsweise überdachte, jedoch offene Bereiche, wie beispielsweise Seitenbereiche einer Terrasse, mit dem Rollo als Sichtschutz versehen werden.

Als weiterer, nicht beanspruchter Aspekt ist eine Lagereinheit für eine Rollowelle vorgesehen. Die Lagereinheit umfasst einen Lagerbock mit einer Durchgangsbohrung zur Aufnahme der Rollowelle, die darin mit geringem Spiel gelagert ist. Angrenzend zur Rollowelle ist eine bogenförmige Klemmschelle angeordnet, welche an einer zur Rollowelle weisenden Klemmfläche einen Reibbelag, insbesondere Filzbelag, aufweist, um mittels einer Justiereinrichtung in Radialrichtung bezüglich der Rollowelle einstellbar ist, so dass ein Reibwiderstand zwischen der Rollowelle und der Klemmfläche festgelegt und ein direkter Kontakt zwischen Welle und Durchgangsbohrung im Lagerbock verhindert werden kann.

Hierdurch ist es möglich, den Reibwiderstand und den Haftwiderstand zwischen der Rollowelle und der Klemmfläche zu justieren, so dass ein Rollo einerseits durch die Haftreibung zuverlässig in der jeweils ausgerollten Position gehalten wird und andererseits der Reibwiderstand bei einer Bewegung der Rollowelle gegenüber der Klemmfläche so gering ist, dass die Rollowelle ohne übermäßigen Kraftaufwand betätigt werden kann.

Die Klemmschelle kann grundsätzlich an einer beliebigen Stelle in der Lagereinheit angrenzend zur Rollowelle angeordnet sein. Bei einer sehr platzsparenden Ausführungsform bildet die Klemmschelle einen Abschnitt der Durchgangsbohrung, in welcher die Rollowelle im Lagerbock gelagert ist.

Die Klemmschelle ist vorzugsweise mit einem Ende schwenkbar im Lagerbock angeordnet und wird am anderen Ende von der Justiereinrichtung beaufschlagt. Die Justiereinrichtung kann beispielsweise eine Wurmschraube sein, die in einer Einschraubmuffe in der Durchgangsbohrung im Lagerbock angeordnet ist.

Der Lagerbock kann mit einer sacklochförmigen Ausnehmung zur Aufnahme einer Antriebsrolle ausgebildet sein, wobei die Ausnehmung konzentrisch zur Durchgangsbohrung zur Aufnahme der Rollowelle angeordnet und mit einer etwa zylinderförmigen Umfangsfläche und einer etwa kreisförmigen Bodenfläche ausgebildet ist. Im Bereich der Umfangsfläche kann ein Durchgangsschlitz ausgebildet sein, der quer zur Achse der Durchgangsbohrung verläuft. Durch den Durchgangsschlitz kann ein Seil zum Antreiben der Antriebsrolle verlaufen. Die Ausnehmung begrenzt zugleich den Sektor, in dem sich die Antriebsleine aus der Antriebsnut lösen kann, bis zu jenem Punkt wo sie wieder in die Antriebsnut eingreift. Die Bodenfläche der Ausnehmung oder die an der Bodenfläche anliegende Seitenfläche der Antriebsrolle kann mit einem Gleitbelag, wie zum Beispiel einem Filzbelag, versehen sein, wodurch die beiden Flächen mit einem geringen Reibungswiderstand aneinander gleiten und bei einer gegenseitigen Berührung keinen Schall erzeugen. Dieser Belag dient somit sowohl zur Vermeidung von Schall als auch dazu, dass die Antriebsrolle mit einem geringen mechanischen Widerstand gedreht werden kann.

Die Lagereinheit kann eine Antriebsrolle aufweisen, wie sie oben näher erläutert ist.

Der Lagerbock kann im Bereich der Umfangsfläche der sacklochförmigen Ausnehmung eine Durchgangsbohrung zur Aufnahme eines Führungszapfens aufweisen, welcher in die Führungsnut der Antriebsrolle eingreifen kann. Hierdurch wird die Position der Antriebsrolle in Axialrichtung der Rollowelle eindeutig festgelegt und der Bewegungsspielraum begrenzt.

Der Lagerbock kann zur Wandmontage eine Montageplatte mit horizontalen Vorsprüngen aufweisen, und im Lagerbock können vertikal verlaufende Nuten im Bereich der Vorsprünge ausgebildet sein. Hierdurch kann der Lagerbock mit den Vorsprüngen der Montageplatte an von einem Wandmontagehalter schräg nach oben vorstehenden Schenkeln eingehängt werden.

Diese Montageplatte ist vorzugsweise am Lagerbock etwas nach innen versetzt angeordnet, so dass die Montageplatte und der Wandmontagehalter im eingehängten Zustand vollständig vom Lagerbock umfasst und verdeckt werden und die Rückseite des Lagerbockes zur Stabilisierung vollen Kontakt mit der Wandfläche erreicht.

Der Wandmontagehalter kann eine Grundplatte zur Montage an einer Wand aufweisen, an welcher die Schenkel angeformt sind.

Die Schenkel weisen vorzugsweise an einer Kante, an welcher der Vorsprung der Montageplatte angreift, Zähne auf. Diese Zähne bewirken ein sicheres Fixieren des Lagerbocks am Wandmontagehalter. Die Größe der Zähne ist vorzugsweise kleiner als 1 mm, insbesondere kleiner als 0,5 mm bzw. kleiner als 0,3 mm und sind in der Zahngeometrie auf ein leichtes Einhängen und ein gehemmtes Aushängen ausgelegt.

Nach einem weiteren Aspekt der Erfindung wird ein Rollo mit einer Rollowelle vorgesehen, welche mit ihren Enden jeweils in einer Lagereinheit gelagert ist, wobei ein Ende der Rollowelle mit einer Antriebsrolle verbunden ist. Das Rollo zeichnet sich dadurch aus, dass die Antriebsrolle gemäß einem der obigen Ausführungen ausgebildet ist und/oder eine der beiden Lagereinheiten gemäß einer der oben erläuterten Ausführungsformen ausgebildet ist. Auf der Rollowelle ist ein auf- und abrollbarer Rollostoff befestigt. Zum Betätigen der Antriebswelle kann ein Seil vorgesehen sein.

Ein Rollo mit der oben erläuterten Antriebsrolle kann ohne Abstreifeinrichtung ausgebildet sein, da sich das Seil zuverlässig aus der Seilnut löst.

Der Rollostoff kann ein zur Beschattung dienender Rollostoff sein. Der Rollostoff kann jedoch ein Insektengitter sein. Grundsätzlich sind alle Rollo-tauglichen Stoffe für das Rollo geeignet. Vorzugsweise werden Stoffe verwendet, welche direkt ohne Versäubern (Besäumen) nach dem Zuschnitt eingesetzt werden können. Hierbei wird im Randbereich beim Aufrollen keine Verdickung durch Nähte am aufgerollten Rollostoff verursacht.

Vorzugsweise ist das Rollo ausschließlich aus natürlichen Materialien, wie zum Beispiel Holz (Lagerbock, Antriebsrolle) und natürlichen Fasern, wie zum Beispiel Hanf, für das Seil und aus Metallteilen ausgebildet. Vorzugsweise sind alle Metallteile (Rollowelle, Klemmschelle, Montageplatte, Wandmontagehalter) aus Aluminium bzw. einer Aluminiumlegierung oder nicht rostendem Stahl ausgebildet, so dass diese Materialien sortenrein recycelt werden können. Im Falle der Anwendung von leichten Verbundwerkstoffen wie Rohren aus einem Carbonfaserverbundwerkstoff wird eine einfache Demontage für die Weiterverwendung als Bauteil vorgesehen.

Das Rollo kann vom Hersteller vollständig vormontiert geliefert werden. Lediglich die Wandmontagehalter müssen an einer Wand befestigt werden. Die Lagereinheiten können dann an die entsprechenden Wandmontagehalter einfach durch Einhängen befestigt werden. Ein vollständiges Rollo weist zwei Lagereinheiten auf, wobei eine der beiden Lagereinheiten mit einer Antriebsrolle versehen ist und die andere Lagereinheit im Wesentlichen genauso ausgebildet ist, wobei hier jedoch die Funktion der Antriebsrolle fehlt.

Das Seil ist vorzugsweise ein endloses Seil ohne Begrenzungsclip (wie bei Perlenschnüre). Es kann auch kürzer als herkömmliche Perlenschnüre ausgebildet sein und ausschließlich auf die Griffhöhe und Bedienbarkeit ausgerichtet werden. Hierdurch entfällt das Risiko des Strangulierens und nicht erlaubten Bedienens durch Kleinkinder.

Das Seil weist vorzugsweise ein Kern-Mantel-Geflecht auf, wobei ein Stoßbereich an dem zwei Enden eines Seils z.B. durch einen Spleiß zu einem Endlosseil verbunden sind mit einem verjüngten Kern ausgebildet sind und der Mantel der beiden Enden kurz überlappt und mit wenigen Stichen gegen Verrutschen am Kern gesichert ist.

Die Erfindung wird nachfolgend beispielhaft näher anhand der Zeichnungen erläutert. Die Zeichnungen zeigen in:
- Figur 1: ein Rollo ohne Rollostoff in perspektivischer Ansicht von schräg vorne,
- Figur 2: das Rollo aus Figur 1 in perspektivischer Ansicht von schräg hinten in einer Explosionsdarstellung,
- Figur 3a: eine Antriebsrolle des Rollos aus Figur 1 in perspektivischer Ansicht,
- Figur 3b: die Antriebsrolle aus Figur 3a in einer Ansicht von vorne,
- Figur 4: einen Lagerbock (nicht Teil der beanspruchten Erfindung) für eine Lagereinheit des Rollos aus Figur 1 in perspektivischer Ansicht mit Blickrichtung schräg auf eine Ausnehmung zur Aufnahme der Antriebsrolle in perspektivischer Ansicht,
- Figur 5: einen Wandmontagehalter (nicht Teil der beanspruchten Erfindung) in perspektivischer Ansicht,
- Figur 6: eine Montageplatte (nicht Teil der beanspruchten Erfindung) in perspektivischer Ansicht, und
- Figur 7: eine Klemmschelle (nicht Teil der beanspruchten Erfindung) in perspektivischer Ansicht.

Ein erfindungsgemäßes Rollo 1 weist eine Rollowelle 2 auf, deren Enden jeweils in einer Lagereinheit 3, 4 gelagert sein können.

An der Rollowelle 2 ist ein auf- und abrollbarer Rollostoff befestigt. Zur einfacheren zeichnerischen Darstellung wurde der Rollostoff in den beiliegenden Zeichnungen weggelassen.

Ein Ende der Rollowelle 2 ist mit einer Antriebsrolle 5 (Figur 1, 3a, 3b) verbunden.

Die Antriebsrolle 5 ist aus einem kreisscheibenförmigen Körper mit zwei Seitenflächen 6, 7 und einer Mantelfläche 8 ausgebildet.

An der Mantelfläche 8 sind eine Führungsnut 9 und eine Seilnut 10 angebracht. Die Führungsnut 9 ist rechteckförmig eingeschnitten mit zwei parallelen Seitenflanken und einer glatten, umlaufenden Bodenfläche.

Die Seilnut 10 ist im Querschnitt etwa V-förmig ausgebildet (Figur 3a, 3b). Die Seilnut weist somit zwei gegenüberliegende Nutflächen 11, 12 auf. An den beiden Nutflächen 11, 12 sind jeweils mehrere Facetten 13 vorgesehen. Jede Facette 13 ist konkav gewölbt und erstreckt sich von einer Nutbodenkante 14 radial nach außen bis zur Mantelfläche 8 und bildet dort mit dieser eine äußere Begrenzungskante 15.

Im vorliegenden Ausführungsbeispiel weist jede Nutfläche 11 zehn Facetten 13 auf, die in Umfangsrichtung aufeinanderfolgend angeordnet sind. Eine jede Facette 13 erstreckt sich somit in Umfangsrichtung um einen Winkelbereich von 36°.

Dadurch, dass die Facetten 13 konkav geformt sind, bilden sie eine nach innen in die Seilnut 10 vorstehende Klemmkante 16 an der Grenzlinie, an der zwei benachbarte Facetten 13 aneinanderstoßen.

Im vorliegenden Ausführungsbeispiel sind auch die Klemmkanten 16 konkav geformt, wobei die Krümmung in Richtung zur Nutbodenkante 14 etwas zunimmt (Figur 3b).

Im Rahmen der Erfindung können die Klemmkanten 16 jedoch geradlinig ausgebildet sein. Anstelle einer Nutbodenkante 14 kann auch ein flächiger Nutboden vorgesehen sein, der sich ein Stück quer zur Seilnut 10 erstreckt.

Die Nutbodenkante 14 ist im Bereich zwischen zwei benachbarten Paaren von Klemmkanten 16 vertieft ausgebildet. Im vorliegenden Ausführungsbeispiel ist die Nutbodenkante 14 bogenförmig vertieft geformt.

Die Antriebsrolle 5 weist eine zentrale Bohrung 17 zur formschlüssigen Aufnahme der Rollowelle 2 auf. Die zentrale Bohrung 17 ist eine Sacklochbohrung, welche an der Seitenfläche 6 der Antriebsrolle 5 mündet (Figur 3a).

Im Bereich der Nutbodenkante 14 ist eine sich radial erstreckende Durchgangsbohrung 18 vorgesehen, welche in der zentralen Bohrung 17 mündet und zur Aufnahme einer Klemmschraube 52 dient. Die Klemmschraube 52 ist eine Wurmschraube, welche in einer Einschraubmuffe angeordnet ist. Mit der Klemmschraube 52 kann die Antriebsrolle 5 an der Rollowelle 2 fixiert werden.

Bei der Antriebsrolle 5 sind somit in Umfangsrichtung in regelmäßigem Abstand jeweils ein Paar radial verlaufende Klemmkanten 16 angeordnet, um ein Seil 50 mit etwa kreisförmigen Querschnitt im unbelasteten Zustand in der Seilnut 10 klemmen zu können. Seile mit im unbelasteten Zustand kreisförmigen Querschnitt können geflochtene Seile sein. Im Bereich zwischen den Klemmkanten 16 ist aufgrund der konkaven Ausbildung der Facetten 13 die Seilnut 10 im Vergleich zu dem Bereich der Klemmkanten 16 breiter, wodurch ein Freiraum geschaffen ist, in dem das Seil 50 bei Benutzung lose in der Seilnut 10 aufgenommen wird, ohne sich hierin zu verklemmen.

Die Antriebsrolle 5 ist aus Holz ausgebildet.

Die Facetten 13 und die Klemmkanten 16 können bei einem Werkstoff, wie Holz, einfach mittels Fräsen hergestellt werden. Stegförmige Vorsprünge wären in der Herstellung wesentlich aufwändiger.

Diese spezielle Gestaltung der Seilnut 10 mittels der konkaven Facetten 13 erfüllt somit die gewünschten mechanischen Anforderungen an die Antriebsrolle 5 im Hinblick auf die Kraftübertragung vom Seil 50 auf die Antriebsrolle 5 als auch auf das Lösen der Klemmverbindung zwischen dem Seil 50 und der Antriebsrolle 5, und ist zudem einfach herstellbar. Das Rollo 1 kann deshalb ohne Abstreifeinrichtung zum Lösen der Klemmverbindung zwischen dem Seil 50 und der Antriebsrolle 5 ausgebildet sein.

Die Lagereinheiten 3, 4 weisen jeweils einen Lagerbock 19, 20 auf. Die Lagerböcke 19, 20 besitzen jeweils eine Durchgangsbohrung 21 zur Aufnahme der Rollowelle 2. Der Lagerbock 19 ist zudem mit einer Ausnehmung 22 zur Aufnahme der Antriebsrolle 5 ausgebildet (Figur 4). Die Ausnehmung 22 ist eine Sacklochbohrung mit einer zylinderförmigen Umfangsfläche 23 und einer etwa kreisförmigen Bodenfläche 24.

Im Bereich der zylinderförmigen Umfangsfläche 23 ist ein Durchgangsschlitz 25 ausgebildet, durch den sich das Seil 50 erstreckt.

Weiterhin ist im Bereich der zylinderförmigen Umfangsfläche 23 eine Durchgangsbohrung 26 ausgebildet, zur Aufnahme eines Führungszapfens 55. Die Durchgangsbohrung 26 ist etwa horizontal verlaufend angeordnet und erstreckt sich nach hinten zu einem rückwärtigen Befestigungsabschnitt 27 des Lagerbocks 19. Der Führungszapfen 55 dient zum Eingreifen in die Führungsnut 9, so dass die Antriebsrolle 5 im Lagerbock 19 in Axialrichtung mit geringem Spiel fixiert ist.

Der Lagerbock 19 weist eine weitere Ausnehmung 28 (Figur 4) zur Aufnahme einer Klemmschelle 29 (Figur 7) auf. Die Ausnehmung 28 erstreckt sich um einen Abschnitt der Durchgangsbohrung 21 und ist zur Bodenfläche 24 hin offen. An einem Ende ist die Ausnehmung 28 mit einem in der Draufsicht kreisförmigen Schwenklagerabschnitt 30 ausgebildet und am anderen Ende weist die Ausnehmung 28 einen etwa quaderförmig aufgeweiteten Justierbereich 31 auf, in dem eine etwa vertikal verlaufende Durchgangsbohrung 32 zur Aufnahme einer Justierschraube 51 mündet.

Die Klemmschelle 29 weist korrespondierend zur Ausnehmung 28 an einem Ende einen in der Draufsicht etwa kreisförmigen Schwenklagerkörper 33 auf, an den sich ein kreisbogenförmiger Klemmabschnitt 34 anschließt, der an dem vom Schwenklagerkörper 33 entfernten Ende in einen etwa quaderförmigen Justierkörper 35 übergeht.

Die Klemmschelle 29 weist an ihrer radial innen liegenden Seite des Klemmabschnitts 34 eine Klemmfläche 36 auf, welche mit einem Klemmbelag versehen ist. Im vorliegenden Ausführungsbeispiel ist der Klemmbelag ein Filzbelag. Als Klemmbelag kann auch Leder, insbesondere Rauhleder, verwendet werden.

Die Klemmschelle 29 passt so in die Ausnehmung 28, dass der Schwenklagerabschnitt 30 der Ausnehmung 28 und der Schwenklagerkörper 33 ein Schwenklager bilden, mit dem die Klemmschelle 29 schwenkbar im Lagerbock 19 gelagert ist, so dass die Klemmschelle 29 mittels des Justierkörpers 35 und der Justierschraube 51 ein Stück in Vertikalrichtung justiert werden kann. Hierdurch wird die Klemmschelle 29 in Radialrichtung zur Rollowelle 2 justiert, so dass sie mit ihrer Klemmfläche 36 an der Rollowelle 2 anliegt. Es hat sich gezeigt, dass mittels des Reibbelags eine Klemmung zuverlässig und dauerhaft eingestellt werden kann, bei welcher eine ausreichend hohe Haftreibung vorliegt, so dass die Rollowelle 2 sicher in jedem Abrollzustand des Rollostoffes gehalten werden kann und dennoch die Gleitreibung so gering ist, dass durch Betätigen der Antriebsrolle 5 der Rollostoff einfach auf- bzw. abgerollt werden kann.

Der rückwärtige Befestigungsabschnitt 27 der Lagerböcke 19, 20 dient zur Montage der Lagereinheiten 3, 4 an einer Wand. In der Ansicht von hinten weisen die Lagerböcke 19, 20 jeweils etwa eine Rechteckform auf, wobei an der Rückseite eine Ausnehmung ausgebildet ist, so dass sich ein umlaufender Steg 37 bildet. Im Bereich der Ausnehmung ist ein im Wesentlichen ebenflächiger Boden 38 gebildet. Weiterhin sind im Bereich des Bodens 38 zwei vertikal verlaufende Nuten 39 benachbart zum umlaufenden Steg 37 ausgebildet. In einer der Nuten 39 mündet die Durchgangsbohrung 26 zur Aufnahme des Führungszapfens 55. Auf dem Boden 38 ist eine Montageplatte 40 befestigt (Figur 2, 6), welche eine dünne Metallplatte ist, die mit vier seitlichen, horizontalen Vorsprüngen 41 ausgebildet ist. Diese Vorsprünge 41 erstrecken sich jeweils über die Nuten 39, so dass sich ein Freiraum hinter dem jeweiligen Vorsprung 41 befindet.

Ein Wandmontagehalter 42 (Figur 5) weist eine Grundplatte 43, zwei obere Schenkel 44 und zwei untere Schenkel 45 auf. Die Schenkel 44, 45 stehen senkrecht an der Grundplatte 43 vor und bilden jeweils eine von der Grundplatte 43 schräg nach oben laufende Fixierkante 46. Die Fixierkanten 46 sind zueinander etwa parallel angeordnet. Die Fixierkanten 46 können mit kleinen Zähnen versehen sein. Die unteren Schenkel 45 weisen einen unteren Rand auf, der bündig zum unteren Rand der Grundplatte 43 verläuft.

Die Grundplatte 43 weist Durchgangsbohrungen 48 auf, um den Wandmontagehalter 42 an einer Wand mittels Schrauben befestigen zu können. In ähnlicher Weise sind Durchgangsbohrungen 49 an der Montageplatte 40 ausgebildet, um diese am jeweiligen Lagerbock 19, 20 zu befestigen.

Die Grundplatte 43 weist am oberen Rand eine horizontal nach hinten abstehende Lasche 47 auf, in der eine Gewindebohrung 56 ausgebildet ist.

Die Lagereinheiten 3, 4 können somit mit den seitlichen Vorsprüngen 41 der Montageplatte 40 an den Schenkeln 44, 45 der Wandmontagehalter 42 eingehängt werden. Durch die Zähne an den Fixierkanten 46 der Schenkel 44, 45 werden die Lagereinheiten 3, 4 an den Wandmontagehaltern 42 gehalten. Die Lagereinheiten 3, 4 weisen im Bereich des rückwärtigen Befestigungsabschnitt am oberen Randbereich eine Durchgangsbohrung 57 auf, welche mit der Gewindebohrung 56 der Grundplatte 43 fluchtet, wenn die Lagereinheiten 3, 4 korrekt an der jeweiligen Grundplatte 43 eingehängt sind. Durch die Durchgangsbohrungen 57 der Lagereinheiten 3, 4 kann dann jeweils eine Spannschraube geführt und in die Gewindebohrungen 56 der Grundplatte 43 eingeschraubt werden, um die Lagereinheiten 3, 4 an den jeweiligen Grundplatten 43 zu fixieren. Hierbei können die Lagereinheiten 3, 4 mit einer Vorspannung mit ihren Vorsprüngen 41 gegen die Schenkel 44, 45 gedrückt werden und gleichzeitig voller Kontakt zwischen Montagefläche (z.B. Wand, Decke) und dem umlaufenden Steg 37 des rückwärtigen Befestigungsabschnittes 27 erreicht hergestellt werden.

Die gesamte Befestigungsanordnung, umfassend die Montageplatte 40 und die Wandmontagehalter 42 ist bei dem endgültig montierten Rollo 1 vollständig in den Lagerböcken 19, 20 angeordnet und von außen nicht sichtbar. Dies bewirkt ein sehr ästhetisches Erscheinungsbild des Rollos.

Weiterhin sind alle mechanischen Funktionsteile, wie zum Beispiel die Klemmschelle 29, der Führungszapfen 55 und diverse Schrauben innerhalb der Lagerböcke 19, 20 angeordnet und von außen nicht sichtbar. Hiervon ist alleine die zur Gewindebohrung 56 gehörige eingesenkte Spannschraube in den Lagereinheiten 3, 4 ausgenommen, welche als einziges mechanisches Element von außen direkt sichtbar ist. Die Justierschrauben 51, die Führungszapfen 55 und die Klemmschrauben 52 sind als in den Bohrungen verdeckte (Maden-) Schrauben ausgeführt, die nicht über die Lagereinheit 3, 4 vorstehen.

Die Klemmschraube 52 (Figur 2) kann von unten durch den Durchgangsschlitz 25 in die Durchgangsbohrung 18 der Antriebsrolle 5 eingesetzt werden, so dass der Lagerbock 19 der Lagereinheit 4 keine zusätzliche Öffnung zur Aufnahme der Klemmschraube 52 aufweisen muss.

Der Lagerbock 20 der nicht angetriebene Lagereinheit 3 ist mit einer Führungsrolle 53 versehen, die im Wesentlichen der Antriebsrolle 5 entspricht, jedoch keine Seilnut aufweist. Der Lagerbock 20 ist im Wesentlichen genauso wie der Lagerbock 19 der angetriebenen Lagereinheit 4 ausgebildet. Der Lagerbock 20 unterscheidet sich vom Lagerbock 19 dadurch, dass er keinen Durchgangsschlitz 25 aufweist und mit einer weiteren Durchgangsbohrung 54 versehen ist, durch welche die Klemmschraube 52 in die Führungsrolle eingeführt werden kann.

Das Rollo 1 ist somit nicht nur aus natürlichen Rohstoffen und Metallteilen gefertigt, sondern bildet einen formschönen Körper, wobei die Oberfläche der Lagereinheiten 3, 4 aus Holz ausgebildet ist.

Die Rollowelle 2 ist vorzugsweise ein Rohr aus Aluminium bzw. aus einer Aluminiumlegierung. Grundsätzlich könnte es auch eine Holzwelle sein. Jedoch besteht bei Holz das Problem des Kriechens bei einer andauernden Belastung. Eine Holzwelle müsste entsprechend groß dimensioniert sein, um ein Verformen durch Kriechen auf Dauer zu widerstehen zu können.

Grundsätzlich kommen auch andere Materialien für die Rollowelle 2 in Betracht, insbesondere faserverstärkte Verbundmaterialien, insbesondere Carbonfaser- bzw. Glasfaser-verstärkte Verbundmaterialien oder dünnwandige Stahlrohre aus z.B. nichtrostenden Legierungen oder in Korrosionsschutz-Oberflächenvergütung wie z.B. Verchromen.

Das Seil 50 bildet eine endlose Schleife. Das Seil 50 ist vorzugsweise ein geflochtenes Seil, insbesondere ein aus Naturfasern, wie zum Beispiel Hanffasern, geflochtenes Seil. Bei der Herstellung wird ein Strang eines solchen Seiles an seinen beiden Enden verspleißt, wobei bei der durch das Verspleißen ausgeführten Verbindungsstelle möglichst keine Verdickung bzw. Versteifung des Seiles vorliegen soll.

Bei dem oben erläuterten Ausführungsbeispiel werden die Lagereinheiten 3, 4 an eine vertikale Wand montiert. Im Rahmen der Erfindung können die Rollos 1 auch zur Montage an eine Gebäudedecke ausgebildet sein. Hierbei ist der Durchgangsschlitz 25 an dem bogenförmigen Bereich des angetriebenen Lagerbocks 19 auszubilden, so dass das Seil 50 vertikal nach unten hängen kann. Weiters ist die Fixierung der Endposition von Wandmontagehalter 42 und Montageplatte 40 zueinander mittels der, in die Gewindebohrung 56 eingreifenden, Spannschraube bei Deckenmontagen besonders bedeutsam. Dadurch können auch die Zähne an den Schenkeln 44, 45 des Wandmontagehalters 42 weggelassen werden, welche dann nur zur vorübergehenden Positionierung bis zum Anziehen der Spannschraube dienen.

Sind die Lagereinheiten 3, 4 nicht zur Deckenmontage ausgebildet, dann kann die Durchgangsbohrung 57 an den Lagereinheiten 3, 4 auch weggelassen werden, da dann die Lagereinheiten 3, 4 an dem Wandmontagehalter 42 auch alleine durch ihre Gewichtskraft fixiert sein können.

Weiterhin kann es zweckmäßig sein, bei langen Rollos mit einer Rollowelle mit einer Länge von z.B. 3 m oder mehr eine oder mehrere Zwischenlagerungen vorzusehen, die ähnlich wie die Lagerböcke ausgebildet ist, jedoch etwas schmäler geformt ist und keine Rolle aufweist, sondern lediglich der Lagerung der Rollowelle dient.

### Bezugszeichenliste

| | | | |
|---|---|---|---|
| 1 | Rollo | 30 | Schwenklagerabschnitt |
| 2 | Rollowelle | 31 | Justierbereich |
| 3 | Lagereinheit | 32 | Durchgangsbohrung |
| 4 | Lagereinheit | 33 | Schwenklagerkörper |
| 5 | Antriebsrolle | 34 | Klemmabschnitt |
| 6 | Seitenfläche | 35 | Justierkörper |
| 7 | Seitenfläche | 36 | Klemmfläche |
| 8 | Mantelfläche | 37 | umlaufender Steg |
| 9 | Führungsnut | 38 | Boden |
| 10 | Seilnut | 39 | Nut |
| 11 | Nutfläche | 40 | Montageplatte |
| 12 | Nutfläche | 41 | Vorsprung |
| 13 | Facette | 42 | Wandmontagehalter |
| 14 | Nutbodenkante | 43 | Grundplatte |
| 15 | äußere Begrenzungskante | 44 | oberer Schenkel |
| 16 | Klemmkante | 45 | unterer Schenkel |
| 17 | zentrale Bohrung | 46 | Fixierkante |
| 18 | Durchgangsbohrung | 47 | Lasche |
| 19 | Lagerbock | 48 | Durchgangsbohrung |
| 20 | Lagerbock | 49 | Durchgangsbohrung |
| 21 | Durchgangsbohrung | 50 | Seil |
| 22 | Ausnehmung | 51 | Justierschraube |
| 23 | zylinderförmige Umfangsfläche | 52 | Klemmschraube |
| 24 | kreisförmige Bodenfläche | 53 | Führungsrolle |
| 25 | Durchgangsschlitz | 54 | Durchgangsbohrung |
| 26 | Durchgangsbohrung | 55 | Führungszapfen |
| 27 | rückwärtiger Befestigungsabschnitt | 56 | Gewindebohrung |
| 28 | Ausnehmung | 57 | Durchgangsbohrung |
| 29 | Klemmschelle | | |

## Patentansprüche

1. Antriebsrolle (5) für ein Rollo (1) mit
einem kreisscheibenförmigen Körper mit zwei Seitenflächen (6, 7) und einer Mantelfläche (8) und einer umlaufenden an der Mantelfläche (8) mündenden Seilnut (10) zur Aufnahme eines Seils (50), **dadurch gekennzeichnet**
die Seilnut (10) im Querschnitt etwa V-förmig mit zwei einander gegenüberliegenden Nutflächen (11, 12) ausgebildet ist und
die Nutflächen (11, 12) mehrere konkave Facetten (13) aufweist, welche jeweils in Umfangsrichtung aneinander anstoßen und so etwa radial verlaufende Klemmkanten (16) ausbilden.

2. Antriebsrolle (5) nach Anspruch 1,
**dadurch gekennzeichnet,**
**dass** die Seilnut (10) zumindest im Bereich der Klemmkanten (16) konkav ausgebildet ist.

3. Antriebsrolle (5) nach Anspruch 1 oder 2,
**dadurch gekennzeichnet,**
**dass** die Klemmkanten (16) eine konkave Form aufweisen und Tangenten am radial inneren Ende der Klemmkanten (16) einen Winkel mit der Vertikalen einschließen, der zumindest 10° größer ist als ein entsprechender Winkel einer Tangente am radial äußeren Ende der Klemmkanten (16).

4. Antriebsrolle (5) nach einem der Ansprüche 1 bis 3,
**dadurch gekennzeichnet,**
**dass** die Antriebsrolle (5) eine zentrale Bohrung (17) aufweist, welche zumindest an einer der beiden Seitenflächen (6, 7) mündet und zur Aufnahme eines Abschnitts einer Rollowelle (2) ausgebildet ist.

5. Antriebsrolle (5) nach Anspruch 4,
**dadurch gekennzeichnet,**
**dass** die Antriebsrolle (5) im Bereich der Seilnut (10) eine Durchgangsbohrung (18) aufweist, welche in der zentralen Bohrung (17) mündet und zur Aufnahme einer Klemmschraube (52) ausgebildet ist.

6. Antriebsrolle (5) nach einem der Ansprüche 1 bis 5,
**dadurch gekennzeichnet,**
**dass** eine Führungsnut (9) umlaufend und parallel zur Seilnut (10) vorgesehen ist.

7. Antriebsrolle (5) nach einem der Ansprüche 1 bis 6,
**dadurch gekennzeichnet,**
**dass** die Antriebsrolle (5) aus Holz ausgebildet ist.

8. Antriebsrolle (5) nach einem der Ansprüche 1 bis 7,
**dadurch gekennzeichnet,**
**dass** das Rollo (1) als Rollladen für Fenster oder als Sichtschutz innerhalb und/oder außerhalb eines Gebäudes vorgesehen ist.

9. Rollo (1) mit einer Rollowelle (2), welche mit ihren Enden jeweils ein einer Lagereinheit (3, 4) gelagert ist, wobei ein Ende der Rollowelle (2) mit einer Antriebsrolle (5) verbunden ist,
**dadurch gekennzeichnet,**
**dass** die Antriebsrolle (5) gemäß einem der Ansprüche 1 bis 8 ausgebildet ist,
wobei an der Rollowelle (2) ein auf- und abrollbarer Rollostoff befestigt ist, und/oder
zum Betätigen der Antriebswelle (5) ein Seil (50) ohne radiale Verdickung vorgesehen ist.

## Claims

1. A drive roller (5) for a roller blind (1), comprising
a body in the form of a circular disc having two lateral surfaces (6, 7) and a circumferential surface (8) and a circumferential cable groove (10) which opens out on the circumferential surface (8) and is intended for receiving a cable (50), **characterized in that**
the cable groove (10) is approximately V-shaped in cross-section and is designed so as to have two opposing groove surfaces (11, 12) and
the groove surfaces (11, 12) comprise several concave facets (13), which each abut against one another in the peripheral direction and thus form approximately radially extending clamping edges (16).

2. The drive roller (5) according to claim 1,
**characterized in that**
the cable groove (10) is of concave design at least in the region of the clamping edges (16).

3. The drive roller (5) according to claim 1 or 2,
**characterized in that**
the clamping edges (16) have a concave shape and tangents at the radially inner end of the clamping edges (16) enclose an angle with the vertical which is at least 10° greater than a corresponding angle of a tangent at the radially outer end of the clamping edges (16).

4. The drive roller (5) according to any one of claims 1 to 3,
**characterized in that**
the drive roller (5) comprises a central bore (17) which opens out at least on one of the two lateral surfaces (6, 7) and is designed to receive a portion of a roller blind shaft (2).

5. The drive roller (5) according to claim 4,
**characterized in that**
the drive roller (5) comprises a through-hole (18) in the region of the cable groove (10), which through-hole (18) opens out in the central bore (17) and is designed to receive a clamping screw (52).

6. The drive roller (5) according to any one of claims 1 to 5,
**characterized in that**
a guide groove (9) is provided over the whole circumference and parallel to the cable groove (10).

7. The drive roller (5) according to any one of claims 1 to 6,
**characterized in that**
the drive roller (5) is made of wood.

8. The drive roller (5) according to any one of claims 1 to 7,
**characterized in that**
the roller blind (1) is provided as a roller shutter for windows or as a privacy screen inside and/or outside a building.

9. A roller blind (1) comprising a roller blind shaft (2) which is supported at each of its ends by a bearing unit (3, 4), one end of the roller blind shaft (2) being connected to a drive roller (5),
**characterized in**
**that** the drive roller (5) is designed according to any one of claims 1 to 8,
a roller blind fabric that can be rolled up and down is attached to the roller blind shaft (2), and/or
a cable (50) without radial thickening is provided for actuating the drive shaft (5).

## Revendications

1. Rouleau d'entrainement (5) pour un store (1), comprenant
un corps en forme de disque circulaire avec deux surfaces latérales (6, 7) et une surface d'enveloppe (8) et une rainure périphérique du câble (10), qui débouche sur la surface d'enveloppe (8) et est destinée à recevoir un câble (50), **caractérisé en ce que**
la rainure du câble (10) est conçue en section transversale approximativement en forme de V avec deux surfaces de rainure (11, 12) opposées l'une à l'autre et
les surfaces de rainure (11, 12) comprennent plusieurs facettes concaves (13) qui se rejoignent respectivement dans la direction périphérique et forment ainsi des arêtes de serrage (16) s'étendant à peu près radialement.

2. Le rouleau d'entrainement (5) selon la revendication 1,
**caractérisé en ce que**
la rainure du câble (10) est concave au moins dans la zone des arêtes de serrage (16).

3. Le rouleau d'entrainement (5) selon la revendication 1 ou 2,
**caractérisé en ce que**
les arêtes de serrage (16) présentent une forme concave et des tangentes à l'extrémité radialement intérieure des arêtes de serrage (16) forment un angle avec la verticale qui est au moins 10° supérieur à un angle correspondant d'une tangente à l'extrémité radialement extérieure des arêtes de serrage (16).

4. Le rouleau d'entrainement (5) selon l'une des revendications 1 à 3,
**caractérisé en ce que**
le rouleau d'entrainement (5) comprend un alésage central (17) débouchant sur au moins l'une des deux faces latérales (6, 7) et configuré pour recevoir une portion d'un arbre de store (2).

5. Le rouleau d'entrainement (5) selon la revendication 4,
**caractérisé en ce que**
le rouleau d'entrainement (5) comprend, dans la zone de la rainure du câble (10), un alésage traversant (18) qui débouche dans l'alésage central (17) et qui est conçu pour recevoir une vis de serrage (52).

6. Le rouleau d'entrainement (5) selon l'une des revendications 1 à 5,
**caractérisé en ce que**
une rainure de guidage (9) est prévue sur toute la circonférence et parallèlement à la rainure du câble (10).

7. Le rouleau d'entrainement (5) selon l'une des revendications 1 à 6,
**caractérisé en ce que**
le rouleau d'entrainement (5) est réalisé en bois.

8. Le rouleau d'entrainement (5) selon l'une des revendications 1 à 7,
**caractérisé en ce que**
le store (1) est prévu comme volet roulant pour des fenêtres ou comme protection visuelle à l'intérieur et/ou à l'extérieur d'un bâtiment.

9. Store (1) comprenant un arbre de store (2) supporté à chacune de ses extrémités par un palier (3, 4), une extrémité de l'arbre de store (2) étant reliée à un rouleau d'entraînement (5),
**caractérisé en**
**ce que** le rouleau d'entraînement (5) est conçu selon l'une quelconque des revendications 1 à 8, un tissu de store pouvant être enroulé et déroulé est fixé à l'arbre de store (2), et/ou un câble (50) sans épaississement radial est prévu pour actionner l'arbre d'entraînement (5).
